# EUROPÄISCHE PATENTANMELDUNG

(11) **EP 1 739 249 A2**
(43) Veröffentlichungstag der Anmeldung: **03.01.2007**
(21) Anmeldenummer: 06005014.3
(22) Anmeldetag: 11.03.2006
(51) Int. Cl.: E04F 10/06, F21V 33/00

(54) **Markise**

(30) Priorität: 29.06.2005 DE 202005010175 U
(71) Anmelder: Schmitz-Werke GmbH + Co. KG, 48282 Emsdetten (DE)
(72) Erfinder: Schmitz, Justus, 48282 Emsdetten (DE)
(74) Vertreter: Schneck, Herbert

(57) **Zusammenfassung**

Bei einer Markise mit einem Ausfallprofil, insbesondere einer Gelenkarmmarkise umfassend zwei Gelenkarme, an deren äußerem Ende ein Ausfallprofil angelenkt ist, welches mit einem äußeren Ende eines Markisentuchs verbunden ist, wobei an der Markise Leuchteinrichtungen vorgesehen sind, sind die Leuchteinrichtungen (4) seitlich am Ausfallprofil (2) angebracht.

## Beschreibung

Die Erfindung richtet sich auf eine Markise, insbesondere eine Gelenkarmmarkise umfassend zwei Gelenkarme, an deren äußerem Ende ein Ausfallprofil angelenkt ist, welches mit einem äußeren Ende eines Markisentuchs verbunden ist, wobei an der Markise Leuchteinrichtungen angebracht sind.

Es ist an sich bekannt (vgl. DE 20 2004 016 294.6 U1), an Gelenkarmmarkisen Leuchteinrichtungen vorzusehen, insbesondere an der Unterseite des Ausfallprofils oder an den Gelenkarmen, um den Bereich unterhalb der Markise auszuleuchten und auf diese Weise den Aufenthalt für Personen beispielsweise an einer dort angeordneten Sitzgruppe angenehm zu machen.

Demgegenüber liegt der Erfindung die Aufgabe zugrunde, eine Markise mit Beleuchtung so weiterzugestalten, dass dies werbetechnisch genutzt werden kann und die Markise nachts im ausgefahrenen Zustand erkennbar ist.

Diese Aufgabe wird erfindungsgemäß dadurch gelöst, dass die Leuchteinrichtungen seitlich am Gehäuse und/oder Ausfallprofil angebracht sind.

Bei beispielsweise an Schaufenstern angebrachten Markisen kann hierdurch ein hoher Aufmerksamkeitswert erreicht werden, der die Aufmerksamkeit des vorbeigehenden Publikums auf die jeweilige Auslage oder generell auf den durch die Markise überdeckten Bereich lenkt.

Vorzugsweise ist das Gehäuse und/oder Ausfallprofil seitlich mit einem die Beleuchtungseinrichtungen tragenden Seitendeckel versehen, auf welchem wiederum eine transparente Abdeckung aufgebracht sein kann.

Der Seitendeckel kann einen Rahmen umfassen, der die eigentliche Abdeckung auswechselbar festlegt.

Die Abdeckung kann volltransparent sein, mit Beschriftungen oder Logos versehen werden oder eine semitransparente, milchglasartige Struktur aufweisen.

Die Leuchteinrichtungen können steuerbar sein, sodass deren Helligkeit beispielsweise periodisch veränderbar ist, dass sie nach Art von Blitzleuchten angesteuert werden können oder dass sie in Abhängigkeit von der gemessenen Umgebungshelligkeit eingeschaltet oder in der Intensität verändert werden können.

Als Beleuchtungseinrichtungen können insbesondere Dioden vorgesehen sein.

Nachfolgend wird die Erfindung anhand eines bevorzugten Ausführungsbeispiels in Verbindung mit der Zeichnung näher beschrieben. Dabei zeigen:
- Fig. 1: eine Seitenansicht einer erfindungsgemäßen Markise im eingefahrenen Zustand und
- Fig. 2: einen Schnitt längs der Linie A-A in Fig. 1

In Fig. 1 ist eine Gelenkarmmarkise dargestellt, welche zwei Wandhalter 1 umfasst sowie zwei in der Zeichnung nicht dargestellte Gelenkarme, an deren äußerem Ende ein Ausfallprofil 2 angelenkt ist, an dem das äußere Ende des Markisentuchs befestigt ist, welches von einem Tuchwickel mit einer Tuchwelle abgezogen wird, die im Bereich der Wandhalter 1 drehbar gelagert ist.

Das Ausfallprofil 2 (oder alternativ das Gehäuse) weist an seinen beiden äußeren Enden einen Seitendeckel 3 auf, an welchem Leuchteinrichtungen 4 in Form von Leuchtdioden angeordnet sind.

Der Seitendeckel 3 ist durch eine lichtdurchlässige Kappe 5 abgedeckt, sodass die Leuchteinrichtungen 4 einerseits geschützt sind, andererseits aber zur Seite hin erkennbar sind.

## Patentansprüche

1. Markise mit einem Ausfallprofil, insbesondere Gelenkarmmarkise umfassend zwei Gelenkarme, an deren äußerem Ende ein Ausfallprofil angelenkt ist, welches mit einem äußeren Ende eines Markisentuchs verbunden ist, wobei an der Markise Leuchteinrichtungen vorgesehen sind, **dadurch gekennzeichnet, dass** die Leuchteinrichtungen (4) seitlich am Ausfallprofil und/oder Gehäuse (2) angebracht sind.

2. Markise nach Anspruch 1, **dadurch gekennzeichnet, dass** das Ausfallprofil und/oder Gehäuse (2) seitlich einen die Beleuchtungseinrichtungen (4) tragenden Seitendeckel (3) aufweist.

3. Markise nach Anspruch 2, **dadurch gekennzeichnet, dass** der Seitendeckel (3) mit einer transparenten Abdeckung (5) versehen ist.

4. Markise nach Anspruch 3, **dadurch gekennzeichnet, dass** die transparente Abdeckung (5) mit dekorativen Elementen versehen ist.

5. Markise nach Anspruch 1, **dadurch gekennzeichnet, dass** die Leuchtenrichtungen (4) steuerbar sind.

6. Markise nach Anspruch 1, **dadurch gekennzeichnet, dass** die Leuchteinrichtungen (4) Leuchtdioden sind.

7. Markise nach Anspruch 1, **dadurch gekennzeichnet, dass** der Seitendeckel (3) einen Rahmen umfasst, der die eigentliche Seitenabdeckung auswechselbar festlegt.
